# FASCICULE DE BREVET EUROPEEN

(11) **EP 3 121 087 B1**
(45) Date de publication et mention de la délivrance du brevet: **29.11.2017**
(21) Numéro de dépôt: 16179007.6
(22) Date de dépôt: 12.07.2016
(51) Int. Cl.: B61D 17/10, B61D 33/00, B61D 1/04

(54) **VOITURE MODULABLE DE VÉHICULE DE TRANSPORT PUBLIC, NOTAMMENT DE VÉHICULE FERROVIAIRE**
MODULIERBARER WAGEN EINES ÖFFENTLICHEN TRANSPORTFAHRZEUGS, INSBESONDERE EINES SCHIENENFAHRZEUGS
MODULAR CAR OF A PUBLIC TRANSPORT VEHICLE, IN PARTICULAR OF A RAIL VEHICLE

(30) Priorité: 23.07.2015 FR 1557002
(43) Date de publication de la demande: 25.01.2017
(73) Titulaire: ALSTOM Transport Technologies, 93400 Saint-Ouen (FR)
(72) Inventeur: KONDYRA, Emmanuel, 17000 La Rochelle (FR); MANGOU, Pierre, 79000 Niort (FR)
(74) Mandataire: Lavoix

(56) Documents cités:
- EP-A1- 1 426 262
- DE-C1- 19 860 557
- GB-A- 695 872
- JP-A- 2004 268 851

## Description

La présente invention concerne une voiture modulable de véhicule de transport public, notamment de véhicule ferroviaire.

Une voiture de véhicule de transport public comporte habituellement au moins une salle d'accueil pour des passagers, cette salle d'accueil étant notamment délimitée par des parois latérales et un plancher.

On connait déjà, dans l'état de la technique, une voiture modulable de véhicule ferroviaire, dont la disposition des sièges peut être modifiée.

Plus particulièrement, la disposition des sièges peut être modifiée dans une direction longitudinale de la voiture, par exemple afin de modifier la distance entre deux rangées de sièges adjacentes, ou afin de supprimer au moins une rangée de sièges pour la remplacer par un emplacement de réception de bagages.

Dans certains cas, la voiture est également modulable par la modification du nombre de sièges dans une rangée. Habituellement, une rangée de sièges comporte, entre une paroi latérale et un couloir de circulation, entre un et trois sièges. Deux rangées de sièges sont disposées côte-à-côte, de part et d'autre du couloir de circulation.

Ainsi, on peut prévoir une première configuration dans laquelle la voiture comporte une rangée de deux sièges d'un côté et une rangée d'un seul siège de l'autre côté (configuration de première classe), une seconde configuration dans laquelle la voiture comporte une rangée de deux sièges de chaque côté du couloir de circulation (configuration de seconde classe), ou encore une troisième configuration dans laquelle la voiture comporte une rangée de trois sièges d'un côté et de deux ou trois sièges de l'autre côté.

Le type de siège peut également varier d'une configuration à l'autre. Plus particulièrement, on peut remplacer des sièges présentant une première largeur, par des sièges présentant une seconde largeur différente de la première.

Ainsi, la largeur de chaque rangée, dans une direction transversale perpendiculaire à la direction longitudinale, est susceptible de changer d'une configuration à l'autre.

Dans certains cas, comme dans le document EP1426262 A1 qui divulgue une voiture de véhicule de transport public selon le préambule de la revendication 1, la voiture comporte des estrades latérales, s'étendant chacune depuis une paroi latérale jusqu'à un couloir de circulation défini entre ces estrades latérales. De telles estrades sont surélevées par rapport au couloir de circulation, afin de permettre au passager de poser ses pieds sur une surface plane.

Dans ce cas, la modularité du nombre de sièges par rangée, telle que définie précédemment, n'est pas envisageable. En effet, du fait de la présence de telles estrades, il n'est habituellement pas possible de modifier la largeur d'une rangée de siège, car cette largeur ne coïnciderait plus avec la largeur de l'estrade, et il existerait alors un risque que les sièges dépassent vers le couloir au-delà de l'estrade, et gênent donc la circulation de personnes dans le couloir.

L'invention a notamment pour but de remédier à cet inconvénient, en fournissant une voiture de véhicule de transport public dont la modularité est améliorée, permettant notamment une modularité des rangées de sièges même lorsque la voiture comporte des estrades latérales.

A cet effet, l'invention a notamment pour objet une voiture de véhicule de transport public, notamment de véhicule ferroviaire, comportant au moins une salle d'accueil pour passagers, ladite salle d'accueil comprenant :
- des première et seconde parois latérales, et un plancher,
- une première estrade latérale, surélevée par rapport au plancher, et s'étendant latéralement entre la première paroi latérale et un premier bord, la première estrade étant destinée à recevoir des sièges pour passagers,
- une seconde estrade latérale, surélevée par rapport au plancher, et s'étendant latéralement entre la seconde paroi latérale et un second bord en regard du premier bord, la seconde estrade étant destinée à recevoir des sièges pour passagers,
caractérisée en ce que la salle d'accueil comprend au moins une extension latérale d'estrade fixée de manière amovible dans le prolongement latéral de la première estrade, et/ou une extension latérale d'estrade fixée de manière amovible dans le prolongement latéral de la seconde estrade.

L'extension d'estrade permet d'augmenter la largeur effective d'une estrade pour pouvoir adapter cette largeur effective à la largeur d'une rangée de sièges d'une configuration donnée. Plus particulièrement, l'extension d'estrade permet d'augmenter le nombre de sièges d'une rangée, ou la largeur des sièges de la rangée, sans que les sièges ne dépassent vers le couloir.

Une telle modularité de la voiture permet notamment de passer d'une configuration de sièges première classe à une configuration de sièges seconde classe, et vice versa.

Une voiture selon l'invention peut comporter en outre l'une ou plusieurs des caractéristiques suivantes, prises seules ou selon toutes combinaisons techniquement envisageables.
- La première estrade présente une première largeur, définie dans une direction transversale, et la seconde estrade présente une seconde largeur, définie dans la direction transversale, la première largeur étant différente de la seconde largeur, et de préférence supérieure à la seconde largeur.
- L'extension d'estrade présente une troisième largeur définie dans la direction transversale, la première largeur étant sensiblement égale à la somme des seconde et troisième largeurs.
- La voiture comporte une unique extension latérale d'estrade, susceptible d'être fixée à l'une ou l'autre des première et seconde estrades.
- La voiture comporte au moins un rail longitudinal de fixation d'au moins un siège, ledit siège portant des moyens de fixation à une position choisie sur le rail de fixation.
- Un rail longitudinal inférieur de fixation de siège est agencé sur au moins l'une des première et seconde estrades.
- Un rail longitudinal latéral de fixation de siège est agencé sur au moins l'une des première et seconde parois latérales.
- Chaque rail est fixé par vissage.
- Chaque estrade porte au moins une rangée d'au moins un siège, ladite rangée s'étendant latéralement jusqu'au droit du bord de l'estrade si celle-ci ne comporte pas d'extension latérale, ou jusqu'au droit du bord de l'extension si cette estrade est prolongée par cette extension.
- La voiture comporte un étage supérieur et un étage inférieur, l'étage inférieur délimitant ladite salle d'accueil.

L'invention sera mieux comprise à la lecture de la description qui va suivre, donnée uniquement à titre d'exemple et faite en se référant aux figures annexées, parmi lesquelles :
- la figure 1 est une vue en coupe partielle d'une voiture de véhicule de transport public selon un exemple de mode de réalisation de l'invention, dans une première configuration ;
- la figure 2 est une vue similaire à la figure 1 de la voiture dans une seconde configuration ;
- la figure 3 est une vue en coupe transversale d'un rail de fixation de sièges de la voiture des figures 1 et 2 ;
- la figure 4 est une vue du profil représentant partiellement un siège fixé audit rail de fixation.

On a représenté, sur les figures 1 et 2, une voiture 10 de véhicule de transport public, notamment de véhicule ferroviaire. Cette voiture 10 s'étend dans une direction longitudinale X.

La voiture 10 est par exemple une voiture à deux étages, comprenant un étage supérieur (non représenté) et un étage inférieur 12. En variante, la voiture 10 ne comporte qu'un étage. Dans le cas où la voiture ne comporte qu'un étage, celui-ci est identique à l'étage 12 défini dans la présente description.

L'étage 12 délimite une salle d'accueil 14 pour des passagers, cette salle d'accueil 14 étant notamment délimitée par une première paroi latérale 16, une seconde paroi latérale 18 faisant face à la première paroi latérale 16 dans une direction transversale Y perpendiculaire à la direction longitudinale X, et un plancher 20.

La salle d'accueil 14 comporte une première estrade latérale 22, surélevée par rapport au plancher 20, s'étendant latéralement entre la première paroi latérale 16 et un premier bord 22A. Cette première estrade 22 est destinée à recevoir des premiers sièges pour passagers, et plus particulièrement des premières rangées 24 de sièges alignées dans la direction longitudinale X.

Dans une première configuration représentée sur la figure 1, chaque première rangée 24 comporte deux premiers sièges 25A de type « première classe », qui sont relativement larges.

Dans une seconde configuration, représentée sur la figure 2, chaque première rangée 24 comporte deux premiers sièges 25B de type « seconde classe », qui présentent une largeur inférieure à celle d'un premier siège 25A « première classe ».

Ainsi, chaque première rangée 24 de la première configuration présente une largeur, prise dans la direction transversale, supérieure à la première rangée 24 de la seconde configuration.

La salle d'accueil 14 comporte également une seconde estrade latérale 26, surélevée par rapport au plancher 20, s'étendant latéralement entre la seconde paroi latérale 18 et un second bord 26A en regard du premier bord 22A, la seconde estrade étant destinée à recevoir des seconds sièges pour passagers et plus particulièrement des secondes rangées 28 de sièges alignées dans la direction longitudinale X.

Dans la première configuration représentée sur la figure 1, chaque seconde rangée 28 comporte un second siège 29A de type « première classe », qui est relativement large. Ce second siège première classe 29A est par exemple identique à l'un des premiers sièges première classe 25A.

Dans la seconde configuration, représentée sur la figure 2, chaque seconde rangée 28 comporte deux seconds sièges 29B de type « seconde classe », qui présentent chacun une largeur inférieure à celle d'un second siège 29A « première classe ». Chaque second siège seconde classe 29B est par exemple identique à l'un des seconds sièges seconde classe 25B.

La rangée 28 de la première configuration présente une largeur, prise dans la direction transversale Y, inférieure à la rangée 28 de la seconde configuration, qui comporte deux sièges.

La présente invention autorise la modification de la largeur des rangées 24, 28 pour passer d'une configuration à l'autre, malgré la présence des estrades 22, 26.

A cet effet, la salle d'accueil 14 comporte au moins une extension latérale d'estrade 30 fixée de manière amovible dans le prolongement latéral de l'une ou l'autre des première 22 et seconde 26 estrades.

Plus particulièrement, dans la première configuration, une extension d'estrade 30 est fixée de manière amovible dans le prolongement latéral de la première estrade 22 pour s'étendre latéralement depuis le premier bord 22A jusqu'à un troisième bord d'extension 30A en regard du second bord 26A, comme cela est représenté sur la figure 1. Un couloir de circulation 31 est alors défini entre l'extension 30 et la seconde estrade 26.

Dans la seconde configuration, une extension d'estrade 30 est fixée de manière amovible dans le prolongement latéral de la seconde estrade 26 pour s'étendre latéralement depuis le second bord 26A jusqu'à un troisième bord d'extension 30A en regard du premier bord 22A, comme cela est représenté sur la figure 2. Le couloir de circulation 31 est alors défini entre l'extension 30 et la première estrade 22.

Avantageusement, la voiture 10 comporte une unique extension latérale d'estrade 30, susceptible d'être fixée à l'une ou l'autre des première 22 ou seconde 26 estrades, en fonction de la configuration choisie. L'extension d'estrade 30 est alors uniquement déplacée d'une estrade à l'autre pour passer d'une configuration à l'autre.

L'extension d'estrade 30 est préférentiellement formée d'une pluralité de parties longitudinales mises bout à bout dans la direction longitudinale X, ce qui facilite la manipulation de cette extension d'estrade 30 et son introduction dans la voiture 10, par une porte de cette voiture 10.

En variante, la voiture 10 comporte deux extensions d'estrade latérale, dont une seule est agencée dans le prolongement de l'une des estrades 22, 26, l'autre extension d'estrade étant stockée à part. L'extension d'estrade est alors remplacée par l'autre pour passer d'une configuration à l'autre.

Avantageusement, la première estrade 22 présente une première largeur L1, définie dans la direction transversale Y entre la première paroi latérale 16 et le premier bord 22A, et la seconde estrade 26 présente une seconde largeur L2, définie dans la direction transversale Y entre la seconde paroi latérale 18 et le second bord 26A, la seconde largeur L2 étant différente de la première largeur L1. Par exemple, la première largeur L1 est supérieure à la seconde largeur L2.

L'extension d'estrade 30 présente une troisième largeur L3 définie dans la direction transversale Y. Avantageusement, la première largeur L1 est sensiblement égale à la somme des seconde L2 et troisième L3 largeurs, comme cela est représenté sur la figure 2. Ainsi, dans la seconde configuration, la première estrade 22 d'une part, et la seconde estrade 26 munie de l'extension d'estrade 30 d'autre part, sont sensiblement symétriques par rapport à un plan médian de la voiture 10. Cette seconde configuration correspond à une configuration seconde classe, une rangée 24, 28 de sièges seconde classe 25B, 29B étant fixée à chacune des première 22 et seconde 26 estrades.

En revanche, lorsque l'extension d'estrade 30 est fixée à la première estrade 22, la première estrade 22 munie de l'extension 30 est bien plus large que la seconde estrade 26, comme cela est représenté sur la figure 1. Une rangée 24 de sièges première classe 25A est alors fixée à la première estrade 22, et une rangée 28 comprenant un seul siège 29A première classe est fixée à la seconde estrade 26.

Dans tous les cas, grâce à l'extension d'estrade 30, les sièges 25A, 29A, 25B, 29B ne débordent pas dans le couloir de circulation 31 par rapport aux estrades 22, 26 dont l'une est munie de l'extension 30. En d'autres termes, chaque rangée 24, 28 de sièges s'étend latéralement jusqu'au droit 22A, 26A du bord de l'estrade 22, 26 correspondante si celle-ci ne comporte pas d'extension latérale 30, ou jusqu'au droit du troisième bord 30A de l'extension 30 si cette estrade 22, 26 comporte cette extension 30.

Comme indiqué précédemment, chaque estrade 22, 26, dans une configuration comme dans l'autre, comporte plusieurs rangées 24, 28 de sièges.

Afin d'être modulable dans la distance séparant deux rangées 24, 28 de sièges adjacentes dans la direction longitudinale X, la voiture 10 comporte des rails de fixation des sièges, chaque siège étant pourvu de moyens de fixation au rail, permettant une fixation dans une position choisie sur ce rail.

Plus particulièrement, chaque estrade 22, 26 comporte un rail inférieur longitudinal 32 respectif. De manière optionnelle, la salle d'accueil 10 comporte également des rails latéraux, chacun ménagé sur une paroi latérale 16, 18 respective.

Un exemple de rail inférieur 32 est représenté sur les figures 3 et 4. Les rails inférieurs 32 ménagés sur la première 22 ou la seconde 26 estrades sont identiques et positionnés à la même distance des parois latérales 16 et 18, aussi seul le rail inférieur 32 agencé sur la première estrade 22 sera décrit ci-dessous.

Le rail inférieur 32 est par exemple fixé sur l'estrade 22 par vissage au moyen d'une vis 34. De manière préférée, un élément cache-vis 36 est agencé dans le rail 32 pour cacher la vis 34.

Le rail 32 comporte latéralement des ailes 38 destinées à surmonter un tapis 40 recouvrant l'estrade 22.

Le rail 32 est également représenté sur la figure 4, la rangée de sièges 24 étant fixée à ce rail 32 par des moyens de fixation 42, notamment formés par des platines goujonnées fixées sur le rail 32 dans une position choisie dans la direction longitudinale X.

Le fait de fixer les sièges 25A, 25B sur un rail 32 permet de pouvoir choisir n'importe quelle position le long de ce rail 32, et non pas des positions prédéfinies imposées.

De même, les sièges 25A, 25B peuvent être fixés sur toute position choisie le long des rails latéraux.

Il apparaît clairement que l'invention permet de moduler la largeur des rangées 24, 28 de sièges, notamment pour passer d'une disposition première classe à une disposition seconde classe et vice versa, sans que les estrades 22, 26 ne forment un obstacle à ces modifications.

On notera que l'invention n'est pas limitée au mode de réalisation précédemment décrit, mais pourrait présenter diverses variantes supplémentaires, tant que ces variantes sont couvertes par la revendication 1. Par exemple, on pourrait prévoir des rangées de sièges de trois sièges, ou des rangées formées par des bancs s'étendant sur la largeur de l'estrade.

## Revendications

1. Voiture (10) de véhicule de transport public, notamment de véhicule ferroviaire, comportant au moins une salle d'accueil (14) pour passagers, ladite salle d'accueil (14) comprenant :
- des première (16) et seconde (18) parois latérales, et un plancher (20),
- une première estrade latérale (22), surélevée par rapport au plancher (20), et s'étendant latéralement entre la première paroi latérale (16) et un premier bord (22A), la première estrade (22) étant destinée à recevoir des sièges (25A, 25B) pour passagers,
- une seconde estrade latérale (26), surélevée par rapport au plancher (20), et s'étendant latéralement entre la seconde paroi latérale (18) et un second bord (26A) en regard du premier bord (22A), la seconde estrade (26) étant destinée à recevoir des sièges (29A, 29B) pour passagers,
**caractérisée en ce que** la salle d'accueil (14) comprend au moins une extension latérale d'estrade (30) fixée de manière amovible dans le prolongement latéral de la première estrade (22), et/ou une extension latérale d'estrade (30) fixée de manière amovible dans le prolongement latéral de la seconde estrade (26).

2. Voiture (10) selon la revendication 1, dans laquelle la première estrade (22) présente une première largeur (L1), définie dans une direction transversale (Y), et la seconde estrade (26) présente une seconde largeur (L2), définie dans la direction transversale (Y), la première largeur (L1) étant différente de la seconde largeur (L2), et de préférence supérieure à la seconde largeur (L2).

3. Voiture (10) selon la revendication 2, dans laquelle l'extension d'estrade (30) présente une troisième largeur (L3) définie dans la direction transversale (Y), la première largeur (L1) étant sensiblement égale à la somme des seconde (L2) et troisième (L3) largeurs.

4. Voiture (10) selon l'une quelconque des revendications précédentes, comportant une unique extension latérale d'estrade (30), susceptible d'être fixée à l'une ou l'autre des première (22) et seconde (26) estrades.

5. Voiture (10) selon l'une quelconque des revendications précédentes, comportant au moins un rail longitudinal (32) de fixation d'au moins un siège, ledit siège portant des moyens de fixation (42) à une position choisie sur le rail de fixation (32).

6. Voiture (10) selon la revendication 5, dans laquelle un rail longitudinal inférieur de fixation (32) de siège est agencé sur au moins l'une des première (22) et seconde (26) estrades.

7. Voiture (10) selon la revendication 5 ou 6, dans laquelle un rail longitudinal latéral de fixation (32) de siège est agencé sur au moins l'une des première (16) et seconde (18) parois latérales.

8. Voiture (10) selon l'une quelconque des revendications 5 à 7, dans laquelle chaque rail (32) est fixé par vissage.

9. Voiture (10) selon l'une quelconque des revendications précédentes, dans laquelle chaque estrade (22, 26) porte au moins une rangée (24, 28) d'au moins un siège, ladite rangée (24, 28) s'étendant latéralement jusqu'au droit du bord (22A, 26A) de l'estrade (22, 26) si celle-ci ne comporte pas d'extension latérale (30), ou jusqu'au droit du bord (30A) de l'extension (30) si cette estrade (22, 26) est prolongée par cette extension (30).

10. Voiture (10) selon l'une quelconque des revendications précédentes, comportant un étage supérieur et un étage inférieur (12), l'étage inférieur délimitant ladite salle d'accueil (14).

## Patentansprüche

1. Wagen (10) eines Fahrzeugs für den öffentlichen Transport, insbesondere eines Schienenfahrzeugs, bestehend mindestens aus einem Raum zur Aufnahme (14) von Fahrgästen, wobei besagter Raum zur Aufnahme (14) umfasst:
- erste (16) und zweite (18) Seitenwände, und einen Fußboden (20),
- ein erstes seitliches Podest (22), das in Bezug auf den Fußboden (20) erhöht ist, und sich zwischen der ersten Seitenwand (16) und einer ersten Kante (22A) seitlich erstreckt, wobei das erste Podest (22) dazu bestimmt ist, Sitze (25A, 25B) für Fahrgäste aufzunehmen,
- ein zweites seitliches Podest (26), das in Bezug auf den Fußboden (20) erhöht ist, und sich zwischen der zweiten Seitenwand (18) und einer zweiten Kante (26A) im Hinblick auf die erste Kante (22A) seitlich erstreckt, wobei das zweite Podest (26) dazu bestimmt ist, Sitze (29A, 29B) für Fahrgäste aufzunehmen,
**dadurch gekennzeichnet, dass** der Raum zur Aufnahme (14) mindestens eine seitliche Podesterweiterung (30) umfasst, die in der seitlichen Verlängerung des ersten Podests (22) unbeweglich befestigt ist, und/oder eine seitliche Podesterweiterung (30), die in der seitlichen Verlängerung des zweiten Podests (26) unbeweglich befestigt ist.

2. Wagen (10) nach Anspruch 1, in welchem das erste Podest (22) eine erste Länge (L1) aufweist, die in einer Querrichtung (Y) definiert ist, und das zweite Podest (26) eine zweite Länge (L2) aufweist, die in der Querrichtung (Y) definiert ist, wobei die erste Länge (L1) von der zweiten Länge (L2) verschieden ist, und vorzugsweise mehr als die zweite Länge (L2) beträgt.

3. Wagen (10) nach Anspruch 2, in welchem die Podesterweiterung (30) eine dritte Länge (L3) aufweist, die in der Querrichtung (Y) definiert ist, wobei die erste Länge (L1) im Wesentlichen gleich der Summe aus der zweiten (L2) und der dritten (L3) Länge ist.

4. Wagen (10) nach einem der vorstehenden Ansprüche, der eine einzige seitliche Podesterweiterung (30) umfasst, die geeignet ist, an der einen oder der anderen des ersten (22) oder des zweiten (26) Podests befestigt zu werden.

5. Wagen (10) nach einem der vorstehenden Ansprüche, der mindestens eine Längsschiene (32) zur Befestigung von mindestens einem Sitz umfasst, wobei der besagte Sitz Mittel zur Befestigung (42) in einer auf der Befestigungsschiene (32) gewählten Position aufweist.

6. Wagen (10) nach Anspruch 5, in welchem eine untere Längsschiene zur Befestigung (32) eines Sitzes auf mindestens einem des ersten (22) und zweiten (26) Podests angeordnet ist.

7. Wagen (10) nach Anspruch 5 oder 6, in welchem eine seitliche Längsschiene zur Befestigung (32) eines Sitzes an mindestens einer der ersten (16) und zweiten (18) seitlichen Wände angeordnet ist.

8. Wagen (10) nach einem der Ansprüche 5 bis 7, in welchem jede Schiene (32) durch Verschraubung befestigt ist.

9. Wagen (10) nach einem der vorstehenden Ansprüche, in welchem jedes Podest (22, 26) mindestens eine Reihe (24, 28) von mindestens einem Sitz trägt, wobei sich die besagte Reihe (24, 28) seitlich bis zum Ort der Kante (22A, 26A) des Podests (22, 26) erstreckt, wenn dieses keine seitliche Erweiterung (30) aufweist, oder bis zum Ort der Kante (30A) der Erweiterung (30), wenn dieses Podest (22, 26) durch diese Erweiterung (30) verlängert ist.

10. Wagen (10) nach einem der vorstehenden Ansprüche, der eine obere Etage und eine untere Etage (12) umfasst, wobei die untere Etage den besagten Raum zur Aufnahme (14) begrenzt.

## Claims

1. Car (10) for public transport vehicle, particularly railway vehicle, comprising at least one reception area (14) for passengers, said reception area (14) comprising:
- first (16) and second (18) side walls, and a floor (20),
- a first lateral platform (22), raised with respect to the floor (20) and extending laterally between the first side wall (16) and a first edge (22A), the first platform (22) being intended to receive seats (25A, 25B) for passengers,
- a second lateral platform (26), raised with respect to the floor (20) and extending laterally between the second side wall (18) and a second edge (26A) facing the first edge (22A), the second platform (26) being intended to receive seats (29A, 29B) for passengers, **characterised in that** the reception area (14) comprises at least one lateral platform extension (30) removably anchored in the lateral extension of the first platform (22), and/or a lateral platform extension (30) removably anchored in the lateral extension of the second platform (26).

2. Car (10) according to claim 1, wherein the first platform (22) has a first width (L1), defined in a transverse direction (Y), and the second platform (26) has a second width (L2), defined in the transverse direction (Y), the first width (L1) being different from the second width (L2), and preferably greater than the second width (L2).

3. Car (10) according to claim 2, wherein the platform extension (30) has a third width (L3) defined in the transverse direction (Y), the first width (L1) being substantially equal to the sum of the second (L2) and third (L3) widths.

4. Car (10) according to any one of the preceding claims, comprising a single lateral platform extension (30), capable of being anchored to one or the other of the first (22) and second (26) platforms.

5. Car (10) according to any of the preceding claims, comprising at least one longitudinal rail (32) for anchoring at least one seat, said seat having anchoring means (42) in a chosen position on the anchoring rail (32).

6. Car (10) according to claim 5, wherein a lower longitudinal seat anchoring rail (32) is arranged on at least one of the first (22) and second (26) platforms.

7. Car (10) according to claim 5 or 6, wherein a lateral longitudinal seat anchoring rail (32) is arranged on at least one of the first (16) and second (18) side walls.

8. Car (10) according to any one of claims 5 to 7, wherein each rail (32) is anchored by screwing.

9. Car (10) according to any one of the preceding claims, wherein each platform (22, 26) carries at least one row (24, 28) of at least one seat, said row (24, 28) extending laterally to the edge (22A, 26A of the platform (22, 26) if said platform does not include a lateral extension (30), or to the edge (30A) of the extension (30) if said platform (22, 26) is extended by said extension (30).

10. Car (10) according to any one of the preceding claims, comprising an upper level and a lower level (12), the lower level delimiting said reception area (14).
